# EUROPÄISCHE PATENTSCHRIFT

(11) **EP 1 581 712 B1**
(45) Veröffentlichungstag und Bekanntmachung des Hinweises auf die Patenterteilung: **08.04.2009**
(21) Anmeldenummer: 03782356.4
(22) Anmeldetag: 10.12.2003
(51) Int. Cl.: E05D 15/30, E05D 15/56, E05D 3/06

(54) **BESCHLAGEINHEIT FÜR EIN FENSTER ODER EINE TÜR**
MOUNTING UNIT FOR A WINDOW OR A DOOR
UNITE D'ARMATURE POUR FENETRE OU PORTE

(30) Priorität: 10.01.2003 DE 10300847
(43) Veröffentlichungstag der Anmeldung: 05.10.2005
(73) Patentinhaber: SCHÜCO International KG, 33609 Bielefeld (DE)
(72) Erfinder: DIEKMANN, Bernd, 33790 Halle (DE); NOLTE, Frank, 49086 Osnabrück (DE); HÖCKER, Eitel-Friedrich, 33739 Bielefeld (DE)
(74) Vertreter: Dantz, Jan Henning
(86) Internationale Anmeldenummer: PCT/EP2003/013992
(87) Internationale Veröffentlichungsnummer: WO 2004/063507

(56) Entgegenhaltungen:
- DE-A- 10 113 597
- DE-A- 19 647 128
- US-A1- 2001 017 013

## Beschreibung

Die vorliegende Erfindung betrifft eine Beschlagseinheit für ein Fenster oder eine Tür, mit einem Blendrahmen, an dem ein Flügel gehalten ist, wobei der Flügel von einer geschlossenen Position durch mindestens eine Kurvenführung in eine parallel ausgestellte Position bewegbar ist, und der Flügel aus der parallel ausgestellten Position um eine vertikale Achse in eine Drehöffnungsstellung verschwenkbar ist.

Aus der DE 10113597 ist eine Beschlagseinheit für ein Fenster oder eine Tür bekannt, bei der ein Flügel zunächst in eine ausgestellte Position bewegt werden kann, um dann von dieser ausgestellten Position in eine Drehöffnungsstellung verschwenkt zu werden. Zum parallelen Ausstellen des Flügels sind dabei Kulissenführungen vorgesehen, während das Verschwenken um eine vertikale Achse erfolg, die um die Länge der Ausstellbewegung horizontal bewegbar ist. Bei dieser Beschlagseinheit besteht der Nachteil, dass durch den festen Abstand des Flügels zur Drehachse am Blendrahmen sich der Flügel nicht völlig, d. h. lediglich unter 90 ° öffnen lässt. Der Öffnungswinkel kann durch entsprechende Konturen des Blendrahmens und des Flügels geringfügig vergrößert werden, was aber das Ziel der Öffnung um 90 ° nicht erreicht und zudem optisch nachteilig ist.

Ferner wurde im Stand der Technik schon vorgeschlagen, einerseits ein Ausstellen eines Fensters zu ermöglichen und andererseits eine Drehöffnung nur aus der Verschlussstellung zu erlauben. Diese Konstruktion eignet sich jedoch schlecht für den automatischen Öffnungsbetrieb, da zwei mögliche Bewegungsarten zur Verfügung stehen, die zunächst eine Auswahl erfordern.

Ein Beschlag für einen Kipp-Schwenk-Flügel mit einer Ausstellschere ist ferner aus der DE 1 086 147 bekannt. Das Fenster kann durch den Beschlag wahlweise in eine Kipp- oder Drehöffnungsstellung gebracht werden.

Ferner ist aus der DE 19825071 ein Parallelausstellfenster mit Drehfunktion bekannt, bei dem ein Beschlagselement winkelförmig einen Blendrahmen umgreift, wobei am Beschlagselement selbst ein Kulissenführung zum parallelen Ausstellen des Fensters vorgesehen ist. Diese Beschlagselemente besitzen den Nachteil, dass sie von außen am Blendrahmen montiert werden und daher einerseits optisch auffällig sind und andererseits durch Dichtungen zwischen Flügel und Blendrahmen durchgeführt werden müssen. Zudem wirkt das Beschlagselement selbst als Kältebrücke. Für qualitativ anspruchsvolle Türen oder Fenster ist diese Konstruktion daher nicht geeignet.

Die DE 196 47 128 offenbart eine Schwenklagerung für eine Fahrzeugtür, bei der zwei sich kreuzende Arme vorgesehen sind, die auf einer Seite jeweils drehbar an der Karosserie bzw. der Fahrzeugtür gelagert sind und auf der gegenüberliegenden Seite in einer Kulissenführung gehalten sind. Dadurch kann die Fahrzeugtür zunächst von der Karosserie weg bewegt werden und dann in eine Kurvenbahn aufgeschwenkt werden.

Es ist daher Aufgabe der vorliegenden Erfindung, eine Beschlagseinheit für ein Fenster oder eine Tür zu schaffen, die ein paralleles Ausstellen und ein Verschwenken in eine Drehöffnungsstellung mit großem Öffnungswinkel in kompakter Bauweise ermöglicht.

Diese Aufgabe wird mit einer Beschlagseinheit mit den Merkmalen des Anspruches 1 gelöst.

Erfindungsgemäß ist ein Flügel an einem Blendrahmen gehalten, wobei an einer Oberseite des Flügels mindestens ein oberer horizontaler Lenker und an einer Unterseite des Flügels mindestens ein unterer horizontaler Lenker zur Führung des Flügels vorgesehen sind, die in der geschlossenen Position des Flügels innerhalb des Blendrahmens angeordnet sind. Dadurch stehen keine Beschlagsteile in der geschlossenen Position über den Flügel bzw. den Blendrahmen hervor, so dass eine gute Wärmeisolierung und eine kompakte Bauweise erreicht wird. Ferner wird durch die horizontalen Lenker eine stabile Führung des Flügels erreicht, der in eine Drehöffnungsstellung mit großem Öffnungswinkel bewegbar ist. Der Begriff "Verschwenken" umfasst dabei jegliche Rotationsbewegung, wobei auch zusätzlich noch eine weitere Relativbewegung des Flügels zu einer Drehachse vorhanden sein kann.

dabei sind der obere und der untere Lenker jeweils um eine vertikale Achse am Blendrahmen angelenkt, so dass die entsprechenden Beschlagsteile an einer Innenseite des Blendrahmens montiert werden können.

Um den Flügel beim Verschwenken von der Drehachse etwas wegzubewegen, ist am Blendrahmen zumindest an der oberen Seite ein Zusatzlenker geführt, der gelenkig mit dem Lenker verbunden ist. Denn es ist vorteilhaft, wenn sich der Flügel beim Verschwenken in die Öffnungsrichtung relativ von der vertikalen Achse entfernt, damit der Flügel beim Verschwenken nicht gegen den Blendrahmen anstößt und die maximale Öffnungsstellung begrenzt wird.

An dem Zusatzlenker ist der Flügel zumindest teilweise gehalten, damit beim Öffnen eine definierte Schwenkbewegung erfolgt. Der Zusatzlenker ist dabei mit einem Ende am Blendrahmen geführt und an der gegenüberliegenden Seite an dem Lenker angelenkt.

Vorzugsweise erstreckt sich der obere Lenker zumindest teilweise entlang der Oberseite des Flügels, und der untere Lenker erstreckt sich zumindest teilweise entlang der Unterseite des Flügels, so dass die Lenker in der geschlossenen Position nicht sichtbar sind und lediglich beim Ausstellen und Verschwenken des Flügels in Erscheinung treten. Gemäß einer bevorzugten Ausführungsform durchläuft die vertikale Achse einen Raum zwischen Blendrahmen und Flügel.

Die Anlenkung des Lenkers ist zwischen der Befestigungsstelle für den Flügel und der Führung in dem Blendrahmen vorgesehen. Der Abstand zwischen der Anlenkung des Lenkers und der Befestigungsstelle für den Flügel kann genutzt werden, um den Flügel beim Verschwenken in Öffnungsrichtung von der Drehachse des Lenkers zu entfernen und somit eine größere maximale Öffnungsstellung zu erreichen, als das ohne eine entsprechende radiale Bewegung möglich wäre.

Um eine Beschädigung durch eine zu große Öffnung des Flügels zu vermeiden, ist vorzugsweise eine Öffnungsbegrenzung vorgesehen. Dadurch eignet sich die Beschlagseinheit auch besonders gut für den automatischen Betrieb. Die Öffnungsbegrenzung weist vorzugsweise zwei gelenkig miteinander verbundene Arme auf, deren Verschwenkbarkeit relativ zueinander durch einen Anschlag begrenzt ist. Dadurch kann die Öffnungsbegrenzung auf relativ kleinem Raum montiert werden. Alternativ kann auch die Verschiebung eines Zusatzlenkers als Öffnungsbegrenzung gewählt werden, wobei dann etwas mehr Bauraum erforderlich ist.

Gemäß einer weiteren Ausführungsform der Erfindung ist im Bereich der Drehachse des unteren Lenkers am Blendrahmen ein Flügelheber angebracht, um die Gewichtskräfte des Flügels in den Blendrahmen einzuleiten. Hierfür kann der Flügelheber abgewinkelt ausgebildet sein und mit einem Schenkel den Flügel untergreifen, so dass eine besonders stabile Abstützung erfolgt. Ein zweiter Schenkel kann seitlich am Flügel festgelegt sein, wobei dann vorzugsweise eine gewisse Elastizität vorhanden ist, damit die Ausstellbewegung des Flügels durch eine gewisse Verwindung des oberen Schenkels kompensiert wird. Der Flügelheber kann dabei auch seitlich leicht abgekippt werden, so dass auch bei einer Verstellbewegung der Flügel immer sicher gehalten ist.

Für eine besonders kompakte Bauweise können ferner an der der vertikalen Achse gegenüberliegenden Seite des Flügels Eckumlenkungen vorgesehen sein, an denen jeweils eine Steuerkurve zum parallelen Ausstellen des Flügels angebracht sind.

Die Erfindung wird nachfolgend anhand mehrerer Ausführungsbeispiele mit Bezug auf die beigefügten Zeichnungen näher erläutert. Es zeigen:
- Fig. 1: eine schematische Vorderansicht auf eine Ausführungsform eines erfindungsgemäßen Beschlagseinheitsim montierten Zustand;
- Fig. 2A u. 2B: zwei Ansichten einer Kurvenführung der Beschlagseinheit;
- Fig. 3: eine Draufsicht auf den oberen Bereich der Beschlagseinheit um die vertikale Drehachse;
- Fig. 4: eine Draufsicht auf den oberen Bereich der Beschlagseinheit um die vertikale Drehachse gemäß einer weiteren Ausführungsform;
- Fig. 5A: eine Seitenansicht auf den oberen Bereich der Beschlagseinheit;
- Fig. 5B: eine Schnittansicht durch Flügel und Blendrahmen;
- Fig. 6A: eine Draufsicht auf den oberen Bereich der Beschlagseinheit der Fig. 5A,
- Fig. 6B: eine Schnittansicht durch Blendrahmen und Flügel;
- Fig. 7: eine Draufsicht auf die Beschlagseinheit im oberen Bereich der Drehachse ähnlich wie Fig. 6A, nur in der ausgestellten Position;
- Fig. 8: eine Draufsicht auf die Beschlagseinheit im unteren Bereich benachbart zu der Drehachse;
- Fig. 9: eine Draufsicht auf den oberen Bereich der Beschlagseinheit benachbart zur Drehachse in der geöffneten Position, und
- Fig. 10: eine Vorderansicht auf die Beschlagseinheit im unteren Bereich benachbart zur Drehachse in der geschlossenen Position.

Eine Beschlagseinheit ist an einem Blendrahmen 1 und einem Flügel 2 montiert, wobei der Flügel 2 von dem Blendrahmen zunächst in eine parallel abgestellte Position und dann in eine Drehöffnungsstellung bewegbar ist. Hierfür ist der Flügel 2 um eine vertikale Achse 3 verschwenkbar.

Zur Bewegung des Flügels 2 ist ein Handgriff 5 vorgesehen, der über ein Getriebe 4 einen Schubstangenbeschlag 6 bewegt. Der Schubstangenbeschlag 6 ist über Eckumlenkungen 7 mit einer oberen und einer unteren Kurvenführung 8 verbunden. Benachbart zu der Kurvenführung 8 ist ein weiterer Schubstangenbeschlag 9 vorgesehen, der in Verbindung mit einer Kurvenführung 10 steht, um auch im Bereich der Drehachse 3 ein paralleles Ausstellen des Flügels 2 zu gewährleisten.

In der geschlossenen Position des Flügels 2 ist der Handhebel 5 nach unten gerichtet. Beim Schwenken über die horizontale Stellung bis in die Schrägstellung kurz vor der senkrechten Position nach oben wird die maximale Parallelausstellung des Flügels 2 erreicht. Wird der Handhebel 5 noch weiter in die nach oben gerichtete Position gedreht, wird der Flügel 2 an den Kurvenführungen 8 freigegeben und kann so um die vertikale Achse 3 verschwenkt werden. Hierfür ist eine obere Ausstellvorrichtung 11 und eine untere Ausstellvorrichtung 12 vorgesehen, die nachfolgend im Detail erläutert werden.

In Fig. 2A und 2B ist eine Kurvenführung 8 dargestellt. Die Kurvenführung 8 umfasst einen Grundkörper 13, in dem eine nutförmige Steuerkurve 14 ausgespart ist. Der Grundkörper 13 ist über Schrauben 15 am Flügel 2 befestigt und an einem Schubstangenbeschlag 9 bzw. an der Eckumlenkung 7 montiert. Ein Zapfen 16 ist an dem Blendrahmen 1 festgelegt. Es ist auch möglich, den Zapfen 16 mit dem Schubstangenbeschlag 9 bzw. der Eckumlenkung 7 des Flügels 2 zu verbinden und den Grundkörper 13 am Blendrahmen 1 zu montieren.

Der Zapfen 16 bewegt sich in der Steuerkurve 14, wobei der Zapfen 16 in der unteren Position angeordnet ist, wenn der Flügel 2 verschlossen ist. Wird der Zapfen in die Position 16' bewegt, befindet sich der Flügel 2 in der maximal ausgestellten Position. In dieser Position ist der Zapfen 16' an einer Mündung 17 angeordnet und kann die Kurvenführung 8 verlassen. In der Position 16" befindet sich der Zapfen außerhalb des Grundkörpers 13, und der Flügel 2 ist in einer Drehöffnungsstellung.

In Fig. 3 ist der in Fig. 1 rechts oben enthaltene Teil der Beschlagseinheit in der Draufsicht dargestellt. Zur Führung des Flügels 2 ist ein Lenker 20 vorgesehen, der um die vertikale Achse 3 drehbar ist. Der Blendrahmen 1 ist zur besseren Übersicht von dem Flügel 2 etwas abgerückt dargestellt, wobei tatsächlich ein Steg 18 am Flügel 2 anliegt und auf der gegenüberliegenden Innenseite eine Dichtung 19 am Flügel 2 am Blendrahmen 1 anliegt. An der gegenüberliegenden Seite ist der Lenker 20 über ein Langloch mit einem Bolzen 25 verbunden, der in einem erst in Figur 9 dargestellten Gehäuse 50 gelagert ist. Das Gehäuse 50 selbst ist in der Beschlagsaufnahmenut des Flügels 2 lagefixiert verankert.

Am Lenker 20 ist ein Hilfslenker 24 montiert, der an einer Achse 27 mit einem Zusatzlenker 21 und an einer Achse 26 mit dem Lenker 20 gelenkig verbunden ist. Der Zusatzlenker 21 ist ferner mit einer Achse 28 am Gehäuse 50 angelenkt, und darüber mit dem Flügel 2 verbunden. An der gegenüberliegenden Seite ist am Zusatzlenker 21 ein Schieber 22 vorgesehen, der in einer Nut 23 am Blendrahmen 1 beweglich gelagert ist.

Für ein paralleles Ausstellen des Flügels 2 wird über die Kurvenführungen der Flügel 2 von dem Blendrahmen 1 abgehoben, so dass der Flügel 2 die Position 2' erreicht. In dieser Position ist der Lenker in der Position 20' und der Zusatzlenker in der Position 21'. Der Flügel 2' wird über die Kurvenführung 10 sowie über Befestigungsmittel an der Achse 28 gehalten. Bei der Bewegung aus der geschlossenen Position in die geöffnete Schwenkstellung 2" entfernt sich der Flügel relativ zu der Drehachse 3. Dies liegt daran, dass der Flügel 2 nicht direkt am Lenker 20 montiert ist, sondern an der Achse 28 des Zusatzlenkers 21.

In der geschlossenen Position besteht zwischen der Achse 28 und der Drehachse 3 der Abstand A, wobei der Abstand zwischen Achse 27 und Achse 28 a beträgt. In der geöffneten Position ist die Achse 27" zu der Drehachse 3 näher angeordnet als die Achse 28", wobei der radiale Abstand zwischen Achsen 27" und 28" b beträgt. Der Abstand zwischen der Drehachse 3 und der Achse 28" wurde mit B eingezeichnet. Aufgrund der Anlenkung der Lenker ergibt sich folgende geometrische Beziehung: $B = A + a + b$

Mit anderen Worten wird der Flügel 2 während des Verschwenkens um die Länge a + b weiter von der Drehachse 3 entfernt, so dass verhindert wird, dass der Flügel 2 mit der Dichtung 19 oder einer entsprechenden Anlagekante am Blendrahmen 1 anliegt und die maximale Öffnungsstellung begrenzt wird. Die maximale Öffnungsstellung wird bei dem dargestellten Ausführungsbeispiel erreicht, wenn der Schieber 22 in der Position 22" an einem Anschlag anliegt und somit keine weitere Schwenkbewegung des Flügels 2 mehr möglich ist.

Bei dem in Fig. 4 gezeigten alternativen Ausführungsbeispiel für eine obere Ausstellvorrichtung im Bereich der Drehachse 3 wurde auf einen Hilfslenker 24, wie bei Fig. 3 verzichtet, wodurch eine gewisse Vereinfachung gegeben ist. Ein Lenker 20 ist an einer am Blendrahmen 1 fixierten Drehachse 3 gelagert und ist über eine Achse 29 mit einem Zusatzlenker 21 verbunden. Der Zusatzlenker 21 befindet sich über einem Schieber 22, der in einer Nut 23 am Blendrahmen 1 gehalten ist. Ferner ist am Zusatzlenker 21 eine Achse 28 vorgesehen, an der der Flügel 2 über das Gehäuse 50 gelagert ist. Ferner ist der Flügel 2 noch an einer nicht näher dargestellten Kurvenführung an dem Lenker 20 gelagert.

Für ein Öffnen des Flügels 2 wird dieser zunächst in die parallel ausgestellte Position 2' gebracht. Anschließend wird der Flügel 2 geöffnet und in die Position 2" verschwenkt, wobei der Schieber 22 bis zu einem Anschlag in die Öffnungsposition 22" gebracht wird. Der Zusatzlenker 21" steht dann schräg hervor und hält an der Achse 28" den Flügel 2".

In Fig. 5A ist die Ausstellvorrichtung gemäß Fig. 4 gezeigt, jedoch aus Sicht auf die Ebene des Flügels 2. Der Lenker 20 ist an der Drehachse 3 festgelegt und über eine Achse 29 mit einem Zusatzlenker 21 verbunden, der als Schwenkbegrenzung dient. An dem Zusatzlenker 21 ist an einer Achse 28 der Flügel 2 gehalten. Ferner ist an dem Lenker 20 ein Zapfen 91 vorgesehen, der in eine am Flügel 2 verschiebbar gelagerte Steuerkurve 90 einer Kurvenführung 10 eingreift. Anders als bei der auf der Seite des Handgriffes 5 angeordneten Kurvenführung (Fig. 2A) ist die Steuerkurve 90 jedoch geschlossen ausgestaltet und ermöglicht dem Zapfen 91 lediglich eine Schiebebewegung. Die Form der Steuerkurve 90 lässt sich insbesondere der Fig. 6A entnehmen.

Fig. 7 zeigt den oberen Teil der Beschlagseinheit ähnlich zu Fig. 6A, jedoch in der maximal parallel ausgestellten Position des Flügels 2. Der Zapfen 91 ist in der Steuerkurve 90 verfahren, so dass sich der Flügel 2 entsprechend bewegt hat. Die Schubstange 9 ist aus Gründen der Übersichtlichkeit beabstandet von der Kurvenführung 10 dargestellt.

In Fig. 8 ist die Ausstellvorrichtung 12 im unteren Bereich des Flügels 2 dargestellt. Die Kurvenführung 10 ist über den feststehenden Steuerzapfen 91 bewegt worden und hat damit die Parallelausstellung des Flügels 2 bewirkt.

In Fig. 9 ist der Flügel 2 in geöffneter Position gezeigt, wobei die dargestellte Ausstellvorrichtung oben am Flügel 2 angeordnet ist, aber in gleicher Weise auch an der unteren Seite montierbar ist. Der Lenker 20" ist über die Achse 29" mit einem Zusatzlenker 30 verbunden, der auch als Ausschwenkbegrenzung wirkt. Hierfür ist der Zusatzlenker zweiteilig aufgebaut mit einem ersten Hebel 31 und einem zweiten Hebel 32, die über eine Achse 33 miteinander verbunden sind, wobei die Achse 33 in einem Langloch 34 des Hebels 31 gehalten ist. Der Hebel 31 ist an einer Achse 36 drehbeweglich am Blendrahmen festgelegt. An dem Hebel 32 ist der Lenker 20" an der Achse 29" festgelegt, während der Flügel an einer Achse 28" gehalten ist.

Die Öffnungsstellung des Flügels 2 wird dadurch begrenzt, dass am Hebel 31 ein Anschlag 35 angeformt ist, der einen maximalen Winkel der Hebel 31 und 32 von kleiner 180 ° zulässt. Dadurch kann der Flügel 2 auch bei automatischem Betrieb nicht verklemmen. Zum Schließen des Flügels 2 werden die beiden Hebel 31 und 32 übereinander geklappt, so dass der Platzbedarf für den Zusatzlenker 30 und Ausschwenkbegrenzer vergleichsweise gering gehalten wird.

In Fig. 10 ist die untere Ausstellvorrichtung in der Sicht auf die Ebene des Flügels 2 dargestellt. Im Bereich der Drehachse 3 ist ein Flügelheber vorgesehen, der mit einem ersten horizontalen Schenkel 41 den Flügel 2 untergreift und mit einem zweiten Schenkel 42 seitlich am Flügel 2 festgelegt ist. Der horizontale Schenkel 41 entspricht dem Lenker 20. Der obere Schenkel 42 ist hierfür über einen Zapfen 43 an einem Verstellbeschlag 44 am Flügel 2 festgelegt.

Der Flügelheber ist über einen Zapfen 40, der die Drehachse 3 bildet, am Blendrahmen 1 festgelegt. Im Bereich der Drehachse 3 ist unterhalb des Flügelhebers eine Lagerscheibe 45 vorgesehen, damit das Gewicht des Flügels 2 auf den Blendrahmen 1 abgeführt werden kann.

Der Flügelheber weist am Blendrahmen 1 keinen Drehpunkt um eine horizontale Achse auf, sondern durch den unteren Schenkel 41, der auch als Lenker wirkt, findet dort eine Verwindung des Schenkels 41 statt, der sich mit seinen Kanten während der Parallelausstellung des Flügels 2 auf der Lagerscheibe 45 abstützt und dabei die Maßkomponente ausgleicht, die sich durch das Verkippen des Flügelhebers beim Parallelausstellen ergibt. Der Flügelheber ist zudem, ausgehend vom Verstellbeschlag 44 schräg nach unten zum Blendrahmen 1 diagonal geformt und ausgebildet, um die Gewichtskräfte des Flügels in die Blendrahmenecke einzuleiten. Die Länge des Flügelhebers ist relativ groß gewählt, da dieser Flügelheber die Abhebebewegung des Flügels 2 vom Blendrahmen 1 während der Drehöffnung durch Verformung ausgleichen muss.

Bei den vorangegangenen Ausführungsbeispielen wurden jeweils ein Lenker 20 gezeigt, an dem mindestens ein weiterer Zusatzlenker angebracht ist, um an dem Zusatzlenker den Flügel 2 zu lagern und somit während des Verschwenkens des Flügels 2 aus der ausgestellten Position eine Relativbewegung weg von der Drehachse 3 des Lenkers 20 zu erreichen. Diese Mechanik ist stabil und lässt sich gut in dem Zwischenraum zwischen Flügel und Blendrahmen verstauen, so dass sie von außen nicht sichtbar ist.

## Patentansprüche

1. Beschlagseinheit für ein Fenster oder eine Tür, mit einem Blendrahmen (1), an dem ein Flügel (2) gehalten ist, wobei der Flügel (2) von einer geschlossenen Position durch mindestens eine Kurvenführung des Beschlagseinheits in eine parallel ausgestellte Position bewegbar ist, und der Flügel (2) aus der parallel ausgestellten Position um eine vertikale Achse (3) in eine Drehöffnungsstellung verschwenkbar ist, wobei an einer Oberseite des Flügels (2) mindestens ein oberer horizontaler Lenker (20) des Beschlagseinheits und an einer Unterseite des Flügels (2) mindestens ein unterer horizontaler Lenker (20) des Beschlagseinheits zur Führung des Flügels (2) vorgesehen sind, die in der geschlossenen Position des Flügels (2) innerhalb des Blendrahmens (1) angeordnet sind, wobei der obere und der untere Lenker (20) jeweils um die vertikale Achse (3) am Blendrahmen (1) angelenkt sind und der Flügel (2) an einer beabstandeten Achse (28) drehbar gehalten ist, **dadurch gekennzeichnet, dass** am Blendrahmen (1) zumindest an der oberen Seite ein Zusatzlenker (21, 31, 32) des Beschlagseinheits mit einem Ende geführt ist, der an der gegenüberliegenden Seite gelenkig mit dem Lenker (20) verbunden ist und der Flügel (2) an einer Achse (28) des Zusatzlenkers (21, 30) gelagert ist und sich beim Verschwenken in die Öffnungsrichtung relativ von der vertikalen Achse (3) am Blendrahmen entfernt.

2. Beschlagseinheit nach Anspruch 1, **dadurch gekennzeichnet, dass** sich der obere Lenker (20) zumindest teilweise entlang der Oberseite des Flügels (2) und sich der untere Lenker (20) zumindest teilweise entlang der Unterseite des Flügels (2) erstreckt.

3. Beschlagseinheit nach Anspruch 1 oder 2, **dadurch gekennzeichnet, dass** die vertikale Achse (3) einen Raum zwischen dem Blendrahmen (1) und dem Flügel (2) durchläuft.

4. Beschlagseinheit nach einem der Ansprüche 1 bis 3, **dadurch gekennzeichnet, dass** der Flügel (2) an den Zusatzlenker (21, 31, 32) und an dem Lenker (20) für eine definierte Schwenkbewegung gehalten ist.

5. Beschlagseinheit nach einem der Ansprüche 1 bis 4, **dadurch gekennzeichnet, dass** der Zusatzlenker (21, 30) mit einem Ende am Blendrahmen (1) geführt ist, und an der gegenüberliegenden Seite der Lenker (20) angelenkt ist, wobei die Achse (29) des Lenkers (20) zwischen der Achse (28) für den Flügel (2) und der Führung im Blendrahmen (1) vorgesehen ist.

6. Beschlagseinheit nach einem der Ansprüche 1 bis 5, **dadurch gekennzeichnet, dass** eine Öffnungsbegrenzung (22, 30) zur Begrenzung der Schwenkbewegung des Flügels (2) vorgesehen ist.

7. Beschlagseinheit nach Anspruch 6, **dadurch gekennzeichnet, dass** ein Öffnungsbegrenzer (2) gelenkig miteinander verbundene Arme (31, 32) aufweist, deren Verschwenkbarkeit relativ zueinander durch einen Anschlag (35) begrenzt ist.

8. Beschlagseinheit nach einem der Ansprüche 1 bis 7, **dadurch gekennzeichnet, dass** im Bereich der Drehachse (3) des unteren Lenkers am Blendrahmen (1) ein Flügelheber (41, 42) angebracht ist, um die Gewichtskräfte des Flügels (2) in den Blendrahmen (1) einzuleiten.

9. Beschlagseinheit nach Anspruch 8, **dadurch gekennzeichnet, dass** der Flügelheber abgewinkelt ausgebildet ist und mit einem Schenkel (41) den Flügel (2) führt und abstützt und mit einem zweiten Schenkel (42) seitlich am Flügel (2) festgelegt ist.

10. Beschlagseinheit nach Anspruch 8 oder 9, **dadurch gekennzeichnet, dass** der Flügelheber elastisch ausgebildet ist und an einem Zapfen (40) am Blendrahmen (1) gehalten ist.

11. Beschlagseinheit nach einem der Ansprüche 1 bis 10, **dadurch gekennzeichnet, dass** an der der vertikalen Achse (3) gegenüberliegenden Seite am Flügel (2) Eckumlenkungen (7) vorgesehen sind, an denen jeweils eine Kurvenführung (8) zum parallelen Ausstellen des Flügels (2) angebracht ist.

12. Beschlagseinheit nach Anspruch 11, **dadurch gekennzeichnet, dass** die Kurvenführung (8) für ein Verschwenken des Flügels (2) entkoppelbar ist.

13. Beschlagseinheit nach einem der Ansprüche 1 bis 12, **dadurch gekennzeichnet, dass** an der Seite der vertikalen Achse (3) am Flügel (2) eine Kurvenfiihrung (10) vorgesehen ist, bei der ein Zapfen (91) in dauerndem Eingriff in einer geschlossenen Steuerkurve (90) ist.

## Claims

1. Mounting unit for a window or a door, with a window or door frame (1) on which a wing (2) is held, wherein the wing (2) is moveable from a closed position by means of at least one curved guide of the mounting unit into a position in which it is deployed parallel, and the wing (2) is pivotable out of the position, in which it is deployed parallel, about a vertical spindle (3) into a rotational opening position, wherein, in order to guide the wing (2), at least one upper horizontal guiding mechanism (20) of the mounting unit is provided on an upper side of the wing (2) and at least one lower horizontal guiding mechanism (20) of the mounting unit is provided on a lower side of the wing (2), said guiding mechanisms being arranged within the window or door frame (1) in the closed position of the wing (2), and wherein the upper and lower guiding mechanisms (20) are each articulated on the window or door frame (1) about the vertical spindle (3), and the wing (2) is held rotatably on a spaced-apart spindle (28), **characterized in that** an additional guiding mechanism (21, 31, 32) of the mounting unit is guided at one end at least on the upper side of the window or door frame (1) and is connected on the opposite side to the guiding mechanism (20) in an articulated manner, and the wing (2) is mounted on a spindle (28) of the additional guiding mechanism (21, 30) and, when pivoting in the opening direction, is at a relative distance from the vertical spindle (3) on the window or door frame.

2. Mounting unit according to Claim 1, **characterized in that** the upper guiding mechanism (20) extends at least partially along the upper side of the wing (2) and the lower guiding mechanism (20) extends at least partially along the lower side of the wing (2).

3. Mounting unit according to Claim 1 or 2, **characterized in that** the vertical spindle (3) runs through a space between the window or door frame (1) and the wing (2).

4. Mounting unit according to one of Claims 1 to 3, **characterized in that** the wing (2) is held on the additional guiding mechanism (21, 31, 32) and on the guiding mechanism (20) for a defined pivoting movement.

5. Mounting unit according to one of Claims 1 to 4, **characterized in that** the additional guiding mechanism (21, 30) is guided at one end on the window or door frame (1) and on the opposite side is articulated on the guiding mechanism (20), with the spindle (29) of the guiding mechanism (20) being provided between the spindle (28) for the wing (2) and the guide in the window or door frame (1).

6. Mounting unit according to one of Claims 1 to 5, **characterized in that** an opening limiter (22, 30) is provided for limiting the pivoting movement of the wing (2).

7. Mounting unit according to Claim 6, **characterized in that** an opening limiter (2) has arms (31, 32) which are connected to each other in an articulated manner and the pivotability of which relative to each other is limited by a stop (35).

8. Mounting unit according to one of Claims 1 to 7, **characterized in that** a wing lifter (41, 42) is provided in the region of the rotary spindle (3) of the lower guiding mechanism on the window or door frame (1) in order to introduce the forces caused by the weight of the wing (2) into the window or door frame (1).

9. Mounting unit according to Claim 8, **characterized in that** the wing lifter is of angled design and, by means of one limb (41), guides and supports the wing (2) and, by means of a second limb (42), is fixed laterally on the wing (2).

10. Mounting unit according to Claim 8 or 9, **characterized in that** the wing lifter is of elastic design and is held on a journal (40) on the window or door frame (1).

11. Mounting unit according to one of Claims 1 to 10, **characterized in that** corner deflections (7), to which a respective curved guide (8) is attached for the parallel deployment of the wing (2), are provided on the wing (2) on the side opposite the vertical spindle (3).

12. Mounting unit according to Claim 11, **characterized in that** the curved guide (8) can be decoupled for pivoting of the wing (2).

13. Mounting unit according to one of Claims 1 to 12, **characterized in that** a curved guide (10), in which a journal (91) is permanently engaged in a closed control curve (90), is provided on the wing (2) on the side of the vertical spindle (3).

## Revendications

1. Unité d'armature pour une fenêtre ou une porte, avec un dormant (1), sur lequel est maintenu un battant (2), le battant (2) étant mobile d'une position fermée par au moins un guide à came de l'unité d'armature dans une position relevée parallèlement, et le battant (2) étant pivotant de la position relevée parallèlement autour d'un axe (3) vertical dans une position d'ouverture rotative, sur un dessus du battant (2) étant prévu au moins un bras oscillant (20) horizontal supérieur de l'unité d'armature et sur un dessous du battant (2) au moins un bras oscillant (20) horizontal inférieur de l'unité d'armature pour le guidage du battant (2), lesquels sont disposés dans la position fermée du battant (2) dans le dormant (1), les bras oscillants (20) supérieurs et inférieurs étant articulés chacun autour de l'axe (3) vertical sur le dormant (1) et le battant (2) étant maintenu à rotation sur un axe (28) espacé, **caractérisée en ce qu'**un bras oscillant supplémentaire (21, 31, 32) est guidé avec une extrémité sur le dormant (1) au moins sur le côté supérieur, lequel est relié de manière articulée sur le côté opposé au bras oscillant (20) et le battant (2) est logé sur un axe (28) du bras oscillant supplémentaire (21, 30) et s'éloigne lors du pivotement dans le sens d'ouverture relativement de l'axe (3) vertical sur le dormant.

2. Unité d'armature selon la revendication 1, **caractérisée en ce que** le bras oscillant (20) supérieur s'étend au moins en partie le long du dessus du battant (2) et le bras oscillant (20) inférieur au moins en partie le long du dessous du battant (2).

3. Unité d'armature selon la revendication 1 ou 2, **caractérisée en ce que** l'axe (3) vertical passe par un espace entre le dormant (1) et le battant (2).

4. Unité d'armature selon l'une quelconque des revendications 1 à 3, **caractérisée en ce que** le battant (2) est maintenu sur le bras oscillant supplémentaire (21, 31, 32) et sur le bras oscillant (20) pour un mouvement de pivotement défini.

5. Unité d'armature selon l'une quelconque des revendications 1 à 4, **caractérisée en ce que** le bras oscillant supplémentaire (21, 30) est guidé avec une extrémité sur le dormant (1) et est articulé sur le côté opposé du bras oscillant (20), l'axe (29) du bras oscillant (20) étant prévu entre l'axe (28) pour le battant (2) et le guidage dans le dormant (1).

6. Unité d'armature selon l'une quelconque des revendications 1 à 5, **caractérisée en ce qu'**une limitation d'ouverture (22, 30) est prévue pour la limitation du mouvement de pivotement du battant (2).

7. Unité d'armature selon la revendication 6, **caractérisée en ce qu'**un dispositif de limitation d'ouverture (2) présente des bras (31, 32) reliés l'un à l'autre de manière articulée, dont la capacité de pivotement est limitée l'un par rapport à l'autre par une butée (35).

8. Unité d'armature selon l'une quelconque des revendications 1 à 7, **caractérisée en ce qu'**un dispositif de levage du battant (41, 42) est monté dans la zone de l'axe de rotation (3) du bras oscillant inférieur sur le dormant (1) afin d'introduire les forces massiques du battant (2) dans le dormant (1).

9. Unité d'armature selon la revendication 8, **caractérisée en ce que** le dispositif de levage du battant est réalisé de manière coudée et guide et appuie le battant (2) avec une branche (41) et est fixé avec une seconde branche (42) latéralement sur le battant (2).

10. Unité d'armature selon la revendication 8 ou 9, **caractérisée en ce que** le dispositif de levage du battant est réalisé de manière élastique et est maintenu sur un tenon (40) sur le dormant (1).

11. Unité d'armature selon l'une quelconque des revendications 1 à 10, **caractérisée en ce que** sur le côté opposé à l'axe (3) vertical sur le battant (2) sont prévues des déviations angulaires (7), sur lesquelles est monté respectivement un guide à came (8) pour le relèvement parallèle du battant (2).

12. Unité d'armature selon la revendication 11, **caractérisée en ce que** le guide à came (8) peut être désaccouplé pour un pivotement du battant (2).

13. Unité d'armature selon l'une quelconque des revendications 1 à 12, **caractérisée en ce que** sur le côté de l'axe vertical (3) sur le battant (2) est prévu un guide à came (10), pour lequel un tenon (91) est en engagement permanent dans une came de commande (90) fermée.
